# EUROPÄISCHE PATENTSCHRIFT

(11) **EP 0 123 844 B1**
(45) Veröffentlichungstag und Bekanntmachung des Hinweises auf die Patenterteilung: **18.10.1989**
(21) Anmeldenummer: 84102813.7
(22) Anmeldetag: 15.03.1984
(51) Int. Cl.: H01K 1/14

(54) **Niedervolt-Halogen-Projektionsglühlampe**
Low-voltage halogen projection incandescent lamp
Lampe de projection à incandescence à bas voltage

(30) Priorität: 25.04.1983 DE 8312136 U
(43) Veröffentlichungstag der Anmeldung: 07.11.1984
(73) Patentinhaber: Patent-Treuhand-Gesellschaft für elektrische Glühlampen mbH, 81543 München (DE)
(72) Erfinder: Bunk, Axel, D-8000 München 70 (DE)

(56) Entgegenhaltungen:
- DE-A- 1 464 170
- FR-A- 663 276
- FR-A- 673 811

## Beschreibung

Die Erfindung betrifft eine Glühlampe gemäß Anspruch 1. Bei diesen hochbelasteten Lampen, bei denen man sich beim Einschalten bereits nahe der Schmelztemperatur des Wolframs bewegt, tritt die Frage der Einschaltfestigkeit, welche dadurch definiert ist, daß beim Einschalten mit 110% Nennspannung die Lampe nicht durchbrennen darf, kritisch in Erscheinung.

Bei den bekannten Lampen der obengenannten Art ist deren Leuchtkörperwendel, die entweder als Flachkern- oder Rundkernwendel ausgeführt ist und aus relativ dickem Draht besteht und nur wenige Windungen aufweist, mit konstanter Steigung gewickelt. Dies führt während der Einschaltphase zu einer Temperaturverteilung längs der Wendel mit einem Temperaturmaximum von etwa 3550 K im Wendelmittelteil, das bereits sehr nahe der Schmelztemperatur von 3680 K des Wolframs liegt.

Im Stand der Technik sind auch konventionelle Allgebrauchsglühlampen bekannt, die einen gewendelten Leuchtkörper aufweisen, dessen Wendelsteigung an den Wendelenden kleiner als die Wendelsteigung im Wendelmittelteil ist (vgl. DE-A-1 464170 und FR-A-663 276). Allerdings unterscheiden sich diese Lampen von den Halogen-Projektionsglühlampen sowohl durch die Gasfüllung als auch durch die niedrigere Temperatur der Wendel.

Es besteht der Wunsch, den Lichtstrom der Halogen-Projektionsglühlampen anzuheben. Dem steht hindernd gegenüber, daß dann während der Einschaltphase der Temperaturwert im Wendelmittelteil der Schmelztemperatur des Wolframs gleichkommt und die Lampe durchbrennt. Gelingt es jedoch, die Temperaturverteilung längs der Wendel gleichmäßiger zu gestalten, d. h. das Temperaturmaximum gewissermaßen «einzuebnen_{"}, käme das bei konstantem Lichtstrom insgesamt einer Vergrößerung des derzeitigen Abstandes der Leuchtkörpertemperatur von der Schmelztemperatur des Leuchtkörpermaterials gleich und er- öffnete den Übergang zu höherer Wendelbelastung als bisher, ohne Gefahr des Durchbrennens der Wendel beim Einschalten.

Aufgabe der Erfindung ist es, eine Niedervolt-Halogen-Projektionsglühlampe zu schaffen, die eine Temperaturverteilung längs der Wendel aufweist, die die gewünschte Lichtstromerhöhung problemlos zuläßt.

Die gestellte Aufgabe wird durch im Kennzeichen des Anspruchs 1 aufgeführten Merkmale gelöst.

Die Lampe wird im nachfolgenden näher beschrieben. Von den Figuren zeigen
Figur 1 die Niedervolt-Halogen-Projektionsglühlampe schematisch im Schnitt,
Figur 2 eine Flachkernwendel in Seitenansicht,
Figur 3 eine Flachkernwendel mit den verschiedenen Steigungsabschnitten,
Figur 4 den Temperaturverlauf längs der Wendel.

Die Niedervolt-Halogen-Projektionsglühlampe (Figur 1) besitzt einen Kolben 1 aus Quarz bzw. Vycor®, ist mit Inertgas mit Halogenzusatz gefüllt, weist an einem Ende eine Pumpspitze 2 auf und ist am anderen Ende durch Quetschen verschlossen. Ein gewendelter Leuchtkörper 3 aus Wolfram (Figuren 2, 3) wird getragen von Wolframstromzuführungen 4, die an Molybdänfolien 5 angeschweißt und über diese mit Außenstromzuführungsstiften 6 verbunden sind. Die Leuchtkörperwendel 3 kann als Flachkern- oder Rundkernwendel ausgeführt sein. Die Steigung der Leuchtkörperwendel 3 ist so bemessen, daß sie an den Wendelenden kleiner als im Wendelmittelteil ist. Während die Wendelsteigung a_{E} der Wendelenden E_{1'} E2 im Bereich 1,2 < a_{E} < 1,7 liegt, ist der Wert für die Wendelsteigung a_{M} des Wendelmittelteils M dem Bereich 1,4 < a_{M} ≤ 2,2 entnommen. Dabei kann die Wendelsteigung von den Wendelenden zur Wendelmitte hin entweder schrittweise oder kontinuierlich ansteigen. Ein längs der Wendel gleichmäßigerer Temperaturverlauf (Kurve 1) gegenüber dem Temperaturverlauf bei konstanter Wendelsteigung (Kurve 2) resultiert, wie Figur 4 zeigt, deren Abszisse die Windungszahl Wₙ und deren Ordinate die Leuchtkörpertemperatur T wiedergibt.

Die Abweichung - maximale Temperatur zu minimaler Temperatur längs der Wendel - liegt bei etwa AT < 150 K im Gegensatz zu bisher AT = 250 K, womit sich eine Erhöhung des Lichtstromes um etwa 10% (schraffiertes Gebiet in Figur 4) bei Beibehalten des Einschaltfestigkeitskriteriums zwanglos ergibt.

## Patentansprüche

1. Glühlampe mit einem gewendelten Leuchtkörper aus Wolfram, dessen Wendelsteigung a_{E} an den Wendelenden (E₁, E2) kleiner als die Wendelsteigung a_{M} im Bereich des Wendelmittelteils (M) ist, dadurch gekennzeichnet, daß die Glühlampe eine Niedervolt-Halogenprojektionsglühlampe ist, deren thermisch hochbelasteter Leuchtkörper eine Temperatur aufweist, die während der Einschaltphase nahe der Schmelztemperatur von Wolfram liegt, und dessen auf den Wendeldurchmesser bezogene Wendelsteigung an den Wendelenden (E₁, E2) im Bereich 1,2 < a_{E} < 1,7 und im Wendelmittelteil (M) im Bereich 1,4 < a_{M} < 2,2 liegt.

2. Glühlampe nach Anspruch 1, dadurch gekennzeichnet, daß das Temperaturmaximum im Wendelmittelteil während der Einschaltphase bei 3550 K liegt.

## Claims

1. An incandescent lamp comprising a coiled luminous element made of tungsten, whose coil pitch a_{E} at the coil ends (E₁, E₂) is smaller than the coil pitch (a_{M}) in the region of the coil centre (M), characterised in that the incandescent lamp is a low voltage halogen projection incandescent lamp whose luminous element, which is subject to a high thermal load, has a temperature which is close to the melting temperature of tungsten during the switch-on phase and whose coil pitch relative to the coil diameter lies within the range 1.2 ≤ a_{E} < 1.7 at the coil ends (E₁, E₂) and within the range 1.4 < a_{M} < 2.2 at the coil centre (M).

2. An incandescent lamp as claimed in claim 1, characterised in that the temperature maximum at the coil centre during the switch-on phase is 3,550 K.

## Revendications

1. Lampe à incandescence comprenant un filament spiralé en tungstène, dont le pas d'hélice a_{E} est plus petit aux extrémités (E₁, E₂) de l'hélice que le pas d'hélice a_{M} dans la partie centrale (M) de l'hélice, caractérisée en ce qu'elle est formée par une lampe de projection à halogène, à basse tension, dont le filament, à haute charge thermique, présente une température voisine du point de fusion du tungstène pendant la phase d'allumage et dont le pas d'hélice, rapporté au diamètre de l'hélice, correspond à 1,2 ≤ a_{E} ≤ 1,7 aux extrémités (E₁, E₂) de l'hélice et à 1,4 ≤ a_{M} ≤ 2,2 dans la partie centrale (M) de l'hélice.

2. Lampe à incandescence selon la revendication 1, caractérisée en ce que le maximum de température dans la partie centrale de l'hélice, pendant la phase d'allumage, est d'environ 3550 K.
